# EUROPÄISCHE PATENTSCHRIFT

(11) **EP 2 921 596 B1**
(45) Veröffentlichungstag und Bekanntmachung des Hinweises auf die Patenterteilung: **22.04.2020**
(21) Anmeldenummer: 14160502.2
(22) Anmeldetag: 18.03.2014
(51) Int. Cl.: E03D 1/34, E03D 5/02, E03D 1/012

(54) **Ablaufventil**
Drain valve
Soupape de vidange

(43) Veröffentlichungstag der Anmeldung: 23.09.2015
(73) Patentinhaber: Geberit International AG, 8645 Jona (CH)
(72) Erfinder: Schwendener, Peter, 8833 Samstagern (CH)
(74) Vertreter: Frischknecht, Harry Ralph

(56) Entgegenhaltungen:
- EP-A1- 0 505 840
- EP-A2- 2 149 644
- US-A- 1 943 041
- US-A1- 2001 042 265

## Beschreibung

### TECHNISCHES GEBIET

Die vorliegende Erfindung betrifft ein Ablaufventil für einen Spülkasten nach dem Oberbegriff von Anspruch 1 sowie dessen Montage in einem Spülkasten, und einen Spülkasten mit einem solchen Ablaufventil.

### STAND DER TECHNIK

Bei der Montage von Ablaufventilen in einem Unterputz-Spülkasten ergeht das Problem, dass die Platzverhältnisse im Spülkasten meist sehr eng sind. Typischerweise werden derartige Unterputz-Spülkästen hinter einer mit Fliesen bedeckten Vorwand montiert. Sowohl im Unterputz-Spülkasten als auch in der Vorwand ist eine Revisionsöffnung vorhanden, über welche das Ablaufventil in den Spülkasten einsetzbar ist bzw. aus dem Spülkasten entfernbar ist.

Die engen Platzverhältnisse ergeben sich einerseits aus der geringen Tiefe eines Spülkastens und andererseits aus dem Wunsch, die Revisionsöffnung, welche dann auch in der Vorwand vorhanden ist, so klein als möglich zu halten.

Aus der EP 2 149 644 ist ein Ablaufventil bekannt geworden, welches diesem Umstand Rechnung trägt. Das Ablaufventil umfasst zwei Gehäuseteile, welche schwenkbar miteinander in Verbindung stehen. Hierdurch kann die Aussenform des Ablaufventils variieren, wodurch das Ablaufventil auch in Spülkästen mit engen Platzverhältnissen einbaubar ist.

Nachteilig am Ablaufventil der EP 2 149 644 ist allerdings, dass zusätzliche Teile, nämlich das Gelenk, einzusetzen sind, was das Ablaufventil aufwändiger und auch teurer macht. Darüber hinaus ist das Ablaufventil auch bezüglich Störungen anfällig und kompliziert zu montieren.

Aus der EP 0 505 840 A1 ist ein Spülventil bekannt geworden, welches einen Deckel aufweist, der über eine Gewindeverbindung mit einem Ventilgehäuse in Verbindung steht.

### DARSTELLUNG DER ERFINDUNG

Ausgehend von diesem Stand der Technik liegt der vorliegenden Erfindung eine Aufgabe zugrunde, ein Ablaufventil anzugeben, welches die Nachteile des Standes der Technik überwindet. Insbesondere soll ein Ablaufventil angegeben werden, welches in Spülkästen mit engen Platzverhältnissen einbaubar ist, wobei allfällige temporäre für den Einbau erforderliche Manipulation am Ablaufventil nicht die Funktion desselben beeinträchtigen soll.

Diese Aufgabe löst der Gegenstand von Anspruch 1. Demgemäss umfasst ein Ablaufventil für einen Spülkasten, insbesondere einen Unterputzspülkasten, ein Gehäuse, ein im Gehäuse entlang einer Längsachse bewegbares Überlaufrohr mit einem Dichtelement und ein mit dem Gehäuse in Verbindung stehendes Verbindungselement zur Verbindung des Gehäuses mit dem Spülkasten, welches Verbindungselement einen Ventilsitz, mit dem das Dichtelement zusammenarbeitet, umfasst. Das Überlaufrohr ist von einer Verschlusslage, in welcher das Dichtelement am Ventilsitz anliegt, in eine Spüllage, in welcher das Dichtelement beabstandet zum Ventilsitz liegt, bewegbar. Durch den Abstand zwischen Dichteelement und Ventilsitz kann Spülwasser aus dem Spülkasten durch das Verbindungselement abfliessen. Das Verbindungselement ist entlang der Längsachse und/oder um die Längsachse von einer Gebrauchsposition in eine Montageposition relativ zum Gehäuse bewegbar. In der Montageposition lässt sich das Ablaufventil durch eine Revisionsöffnung im Spülkasten in denselben einsetzen. In der Gebrauchsposition ist das Ablaufventil mit dem Spülkasten verbindbar. In der Montageposition wird die Gesamtlänge des Gehäuses und des Verbindungselementes von einer Oberkante des Gehäuses bis hin zu einer der Oberkante gegenüberliegenden Unterkante des Verbindungselementes gegenüber der Gebrauchsposition verkleinert. Das Verbindungselement verfügt über mindestens eine Führungsbahn und das Gehäuse verfügt über mindestens eine mit der Führungsbahn zusammenarbeitende Erhebung, welche in die Führungsbahn einragt oder durch die Führungsbahn hindurch ragt. Die Führungsbahn weist einen quer zur Längsachse verlaufenden ersten Abschnitt und einen in Richtung der Längsachse verlaufenden zweiten Abschnitt, welcher sich dem ersten Abschnitt anschliesst, auf. Die beiden Abschnitte stehen dabei rechtwinklig zueinander.

Durch die Verkleinerung der Gesamtlänge ergeht der Vorteil, dass die Aussenabmessungen des Spülventils, welche für das Einsetzen bzw. Entfernen des Ablaufventils in den Spülkasten relevant sind, verkleinert werden, wodurch das Ablaufventil einfacher einsetzbar bzw. entfernbar ist. Mit anderen Worten gesagt ist das Ablaufventil in der Montageposition weniger sperrig und kann gut in den Spülkasten eingesetzt werden.

Aufgrund des Verschiebens des Verbindungselementes entlang und/oder um die Längsachse relativ zum Gehäuse werden keine Elemente des Ablaufventils aus der Längsachse hinaus, beispielsweise über eine Knickbewegung, bewegt, was den Vorteil hat, dass eine Ausrichtung der Elemente bezüglich der Längsachse nach der Montage entfällt. Zudem werden für die Dichtung des Ablaufventils keine relevanten Teile aus der Längsachse ausgelenkt, wodurch die dauerhafte Dichtwirkung sichergestellt werden kann. Darüber hinaus ist das Vorsehen eines Gelenkes zwischen Verbindungselement und Gehäuse, welches beispielsweise bei übermässiger Kraftanwendung brechen könnte, nicht nötig. Weiter ist es ein Vorteil, dass, abgesehen von der Längsverschiebbarkeit und Drehverschiebbarkeit zwischen dem Verbindungselement und dem Gehäuse, keine zusätzlichen Teile, welche nicht ohnehin sonst zueinander bewegbar wären, mit bewegbaren Eigenschaften versehen werden müssen.

Die Relativbewegung zwischen Verbindungselement und Gehäuse ist ausschliesslich eine Kombination aus einer Bewegung entlang der Längsachse und um die Längsachse oder ausschliesslich eine Bewegung entlang der Längsachse und eine separate Bewegung um die Längsachse. Es kann auch von einer teleskopischen Bewegung gesprochen werden. Das Verbindungselement steht sowohl in der Gebrauchsposition als auch in der Montageposition mit dem Gehäuse in Verbindung. Eine Trennung zwischen Gehäuse und Verbindungselement zwischen Montageposition und Gebrauchsposition ist nicht vorgesehen.

Vorzugsweise ragt das Überlaufrohr in der Montageposition weiter aus dem Gehäuse hinaus als in der Gebrauchsposition. Insbesondere steht das Überlaufrohr mit dem Ende, welches mit einem Aktuatorelement verbindbar ist, aus dem Gehäuse hinaus. Weiter weist das Überlaufrohr bezüglich des aus dem Gehäuse hinausragenden Abschnittes in Querrichtung zur Längsachse gesehen eine wesentlich kleinere Ausdehnung als das Gehäuse auf. Unter einer wesentlich kleineren Ausdehnung wird verstanden, dass die Ausdehnung des Überlaufrohrs beispielsweise um mindestens einen Faktor 2 oder 1,5 kleiner ist als die Ausdehnung des Gehäuses.

Vorzugsweise erstreckt sich das Überlaufrohr in der Montagestellung über die Oberkante aus dem Gehäuse hinaus. Das Überlaufrohr ragt also mit dem Ende, mit welchem es mit einem Aktuatorelement, wie einer Zugstange einer Betätigungstaste, verbindbar ist, aus dem Gehäuse hinaus.

Die Länge des Überlaufrohrs bleibt, unabhängig von der Lage in der Montagestellung oder der Gebrauchsstellung konstant bzw. wird nicht verändert. Gleiches kann auch für das Gehäuse gesagt werden, welches an sich nicht verkleinert wird. Die Längenänderung wird durch das Verschieben des Verbindungselementes in Richtung der Längsachse relativ zum Gehäuse erreicht.

Besonders bevorzugt weisen das Gehäuse und/oder das Überlaufrohr einen im Wesentlichen ringförmigen Querschnitt auf.

Das Verbindungselement umfasst einen Aufnahmeabschnitt zur Aufnahme des Gehäuses, wobei der Aufnahmeabschnitt im Querschnitt quer zur Längsachse kreiszylindrisch ausgebildet ist und wobei das Gehäuse mit dem Bereich, welcher in den Aufnahmeabschnitt einragt, ebenfalls kreiszylindrisch, ausgebildet ist. Mit anderen Worten gesagt ist die Form des Aufnahmeabschnittes im Wesentlichen komplementär zur Form des Teils des Gehäuses, welches in den Aufnahmeabschnitt einragt.

Besonders bevorzugt schliesst sich dem Aufnahmeabschnitt ein rohrförmiger Lagerungsabschnitt mit einer auf der Aussenseite angeordneten Dichtung an, wobei der Lagerungsabschnitt weiter den besagten Ventilsitz umfasst. Der Lagerungsabschnitt mit der Dichtung wird im eingebauten Zustand mit der Abflussöffnung des Spülkastens verbunden. Die Dichtung dichtet dabei den Spalt zwischen der Aussenseite und der Wandung der Abflussöffnung ab.

Vorzugsweise steht der Lagerungsabschnitt über Stege mit dem Aufnahmeabschnitt in Verbindung, wobei zwischen zwei benachbarten Stegen jeweils ein Durchbruch für den Wassereintritt in das Verbindungselement liegt.

Vorzugsweise ragt das Gehäuse in den Aufnahmeabschnitt ein und ist von der Gebrauchsposition in die Montageposition in den Aufnahmeabschnitt hinein verschiebbar. Das Gehäuse ragt also sowohl in der Gebrauchsposition als auch in der Montageposition in den Aufnahmeabschnitt des Verbindungselementes ein.

Die Führungsbahn ist besonders bevorzugt Teil des Aufnahmeabschnittes. Alternativ kann die Führungsbahn auch am Gehäuse und die Erhebung am Verbindungselement angeordnet werden. Diese Alternative wird nicht beansprucht.

Besonders bevorzugt ist die Führungsbahn eine durch eine Wandung im Aufnahmeabschnitt hindurchgehende oder in die Wandung einragende Öffnung.

Vorzugsweise umfasst die Führungsbahn einen ersten Endbereich, in welchen die Erhebung in der Gebrauchsposition zu liegen kommt, und einen zweiten Endbereich, in welchen die Erhebung in der Montageposition zu liegen kommt, wobei in mindestens einem der Endbereiche oder in beiden der Endbereiche ein Rastmittel, insbesondere eine Rastnase, angeordnet ist, welche mit der Erhebung zusammenarbeitet und einen Anschlag gegen die Bewegung aus der jeweiligen Position bereitstellt. Der Anschlag kann durch aufbringen einer entsprechenden Kraft gut überwunden werden.

In einer alternativen Ausführungsform, die nicht beansprucht wird, ist die Führungsbahn schraubenlinienförmig, wodurch das Verbindungselement zum Gehäuse verdreht werden kann und somit die besagte Bewegung in Richtung der Längsachse und um die Längsachse bereitstellbar ist. Besonders bevorzugt sind im und/oder am Gehäuse Steuerelemente angeordnet, welche mit dem Überlaufrohr zusammenarbeiten. Die Steuerelemente halten das Überlaufrohr mit dem Dichtelement in der Spüllage bis ein für die gewünschte Spülung relevanter Wasserstand erreicht wurde.

Ein Spülkasten für eine Toilette oder ein Urinal umfasst ein Ablaufventil nach obiger Beschreibung.

Der Spülkasten umfasst im Wesentlichen eine Revisionsöffnung und gegenüber der Revisionsöffnung eine Rückwand, wobei die Revisionsöffnung einen Querschnitt aufweist und/oder die Rückwand derart zur Revisionsöffnung liegt, dass das Ablaufventil nur in der Montageposition vollständig durch die Revisionsöffnung führbar ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Explosionsdarstellung eines erfindungsgemässen Ablaufventils;
- Fig. 2: eine perspektivische Ansicht des Ablaufventils nach Figur 1 in der Gebrauchsposition;
- Fig. 3: eine perspektivische Ansicht des Ablaufventils nach Figur 1 in der Montagestellung;
- Fig. 4: eine Schnittdarstellung durch den Spülkasten mit einem Ablaufventil nach den vorhergehenden Figuren in der Gebrauchsposition; und
- Fig. 5: eine Schnittdarstellung durch den Spülkasten mit einem Ablaufventil nach den vorhergehenden Figuren in der Montageposition.

### BESCHREIBUNG BEVORZUGTER AUSFÜHRUNGSFORMEN

In der Figur 1 wird eine Ausführungsform eines erfindungsgemässen Ablaufventils 1 für einen Spülkasten, insbesondere einen Unterputzspülkasten gezeigt. In den Figuren 4 und 5 wird ein Spülkasten 2, in welchen das Ablaufventil einzubauen ist, schematisch dargestellt.

Das Ablaufventil 1 umfasst ein Gehäuse 3, ein im Gehäuse 3 entlang einer Längsachse L bewegbares Überlaufrohr 4 mit einem Dichtelement 5 und einem mit dem Gehäuse 3 in Verbindung stehendes Verbindungselement 6 zur Verbindung des Gehäuses 3 mit dem Spülkasten 2. In der Figur 1 ist das Verbindungselement 6 getrennt vom Gehäuse 2 dargestellt. Es handelt sich dabei um eine Art Vormontageposition.

Das Gehäuse 2 dient im Wesentlichen der Lagerung des Überlaufrohrs 4 und der Lagerung von Steuerelementen, welche die Bewegung des Überlaufrohrs 4 im Inneren des Gehäuses 2 steuern.

Das Verbindungselement 6 lässt sich mit dem Spülkasten, wie dann nachfolgend ausgeführt wird, entsprechend verbinden, wodurch auch das Gehäuse 3 mit dem Spülkasten verbunden wird.

Das Verbindungselement 6 umfasst weiter einen Ventilsitz 7, mit welchem das Dichtelement 5 des Überlaufrohrs 4 zusammenarbeitet. Das Überlaufrohr 4 ist von einer Verschlusslage, in welcher das Dichtelement 5 am Ventilsitz 7 anliegt, in eine Spüllage, in welcher das Dichtelement 5 beabstandet zum Ventilsitz 7 liegt, bewegbar. In der Spüllage kann Wasser aus dem Spülkasten 2 abfliessen und wird einer Toilette oder einem Urinal zugeführt.

In der Figur 2 wird das Verbindungselement 6 im mit dem Gehäuse 3 verbundenen Zustand gezeigt. Das Verbindungselement 6 ist bezüglich des Gehäuses 3 entlang der Längsachse L und/oder um die Längsachse L von einer Gebrauchsposition in eine Montageposition relativ zum feststehenden Gehäuse 3 verschiebbar. In der vorliegenden Ausführungsform ist das Verbindungselement 6 entlang der Längsachse L und um die Längsachse L relativ zum Gehäuse 3 verschiebbar.

In der Figur 2 wird das Verbindungselement 6 in der Gebrauchsposition gezeigt. Die Gebrauchsposition ist die Position, in welcher das Ablaufventil 1 im Spülkasten eingebaut ist. Mit dem Ablaufventil 1 lässt sich dann die Entnahme von Spülwasser aus dem Spülkasten steuern. In der Gebrauchsposition lässt sich das Dichtelement 5 und das Überlaufrohr 4 vom Ventilsitz abheben.

In der Figur 3 wird die Montageposition gezeigt. Die Montageposition ist die Position, in welcher das Ablaufventil 1 in den Spülkasten 2 einsetzbar ist oder im Revisionsfall aus dem Spülkasten 2 herausnehmbar ist. In der Montageposition ist das Verbindungselement 6 derart zum Gehäuse 3 verschoben, dass die Gesamtlänge X des Gehäuses 3 von einer Oberkante 8 des Gehäuses 3 bis zu einer der Oberkante 8 gegenüberliegenden Unterkante 9 des Verbindungselementes 6 gegenüber der Gebrauchsposition verkleinert wird. Mit anderen Worten gesagt wird der Abstand zwischen der Unterkante 9 des Verbindungselementes 6 und der Oberkante 8 des Gehäuses 3 zwischen der Gebrauchsposition und der Montageposition so verändert, dass die Gesamtlänge des Gehäuses 3 mit dem Verbindungselement 6 abnimmt. Die Gesamtlänge X ist dabei entlang der Längsachse L zu betrachten.

In der Gebrauchsposition wird die Bewegung des Dichtelementes 5 aufgrund des Bewegens des Verbindungselementes 6 mit dem Ventilsitz 7 in Richtung Gehäuse 3 teilweise oder ganz eingeschränkt.

In den Figuren 2 und 3 kann diese Veränderung gut erkannt werden. In der Figur 2, welche die Gebrauchsposition zeigt, ist die Gesamtlänge Y eingetragen, welche sich von der Unterkante 9 des Verbindungselementes 6 bis hin zur Oberkante 8 des Gehäuses 3 erstreckt. In der Figur 3, in welcher die Montageposition gezeigt ist, ist die Gesamtlänge X eingetragen. Die Gesamtlänge Y, wenn das Verbindungselement 6 in der Gebrauchsposition ist, ist dabei grösser als die Gesamtlänge X, wenn das Verbindungselement 6 in der Montageposition liegt.

Mit Blick auf die Figuren 4 und 5 wird die Wirkung der Veränderung der Gesamtlänge des Gehäuses 3 und dem Verbindungselement 6 weiter veranschaulicht. Ein Spülkasten 2 liegt hinter einer Vorwand 25. Im Spülkasten 8 ist eine Revisionsöffnung 24 angeordnet, durch welchen das Ablaufventil 1 in den Spülkasten einsetzbar ist. Weiter umfasst auch die Vorwand 25 eine Revisionsöffnung 26 mit dem gleichen Querschnitt wie die Revisionsöffnung 24 des Spülkastens 2. Das Ablaufventil 1 ist über die Revisionsöffnung 24 und über die Revisionsöffnung 26 in den Spülkasten 2 einzusetzen bzw. wieder herauszunehmen.

In der in der Figur 4 gezeigten Situation befindet sich das Verbindungselement 6 in der Gebrauchslage. Das Gehäuse 3 zusammen mit dem Verbindungselement 6 erstreckt sich dabei über die Gesamtlänge Y. Von der Figur 4 kann gut erkannt werden, dass ein Einsetzen des Ablaufventils 1 in den Spülkasten nicht möglich ist, weil das Verbindungselement 6 an der Revisionsöffnung 26 bzw. an der Vorwand 25 entsprechend ansteht.

In der Figur 5 wird das Ablaufventil 1 in der Montageposition gezeigt. Das Gehäuse 3 und das Verbindungselement 6 weisen dabei die Gesamtlänge X auf, welche kürzer ist als die in der Figur 4 gezeigte Gesamtlänge Y. Aufgrund dieser Verkürzung wird das Ablaufventil 1 im Bereich des Gehäuses 3 und des Verbindungselementes 6 kompakter ausgebildet und das Ablaufventil 1 kann durch die Revisionsöffnung 24 und 26 in den Spülkasten 2 eingesetzt werden. Sobald nun das Ablaufventil 1 vollständig im Spülkasten 1 ist, kann der Installateur das Verbindungselement 6 von der Montageposition wieder in die Gebrauchsposition bewegen und das Ablaufventil 1 kann mit der Abflussöffnung 27 des Spülkastens verbunden werden.

Im Revisionsfall verläuft die Demontage genau umgekehrt. Zuerst wird das Verbindungselement 6 vom Spülkasten 2 getrennt und dann in die Montageposition gebracht, wobei das Ablaufventil 2 dann aus dem Spülkasten entfernbar ist.

Zusammenfassend hat die Verschiebbarkeit des Verbindungselementes 6 relativ zum Gehäuse 3 den Vorteil, dass die Aussenabmessung des Gehäuses 3 zusammen mit dem Verbindungselement 6 reduziert werden kann, was ein Einsetzen in bzw. Entfernen aus Spülkästen mit kleinen Revisionsöffnungen und engen Platzverhältnissen ermöglicht.

Anhand der Figuren 2 und 3 wird die bevorzugte Ausführungsform des Ablaufventils weiter beschrieben.

Aufgrund der Verschiebung des Verbindungselementes 6 und der Ventilsitzes 7 von der Gebrauchsposition in die Montageposition wird in der bevorzugten Ausführungsform auch das Überlaufrohr 4, welches mit dem Dichtelement mit dem Ventilsitz 7 zusammenarbeitet, relativ zum Gehäuse 3 verschoben. In der Figur 3 kann gut erkannt werden, dass das Überlaufrohr 4 in der Montageposition weiter aus dem Gehäuse 3 hinausragt als in der Gebrauchsposition. Bezüglich der Ausdehnung quer zur Längsachse L weist das Überlaufrohr 4 bezüglich des aus dem Gehäuse 3 hinausragenden Abschnittes 28 eine kleinere Ausdehnung als das Gehäuse 3 in die gleiche Richtung gesehen auf. Mit anderen Worten gesagt ist der Durchmesser des Überlaufrohrs 4 kleiner als der Durchmesser des Gehäuses 3.

Die Länge von der Unterkante 9 des Verbindungselementes 6 bis hin zum Aktuatorabschnitt 29 am Überlaufrohr 4, welches das distale Ende bezüglich der Unterkante 9 markiert, verändert sich zwischen der Gebrauchsposition und der Montageposition typischerweise nicht. Aufgrund der unterschiedlichen Ausdehnungen in Querrichtung zur Längsachse L ist dies bei der Montage, wie in den Figuren 4 und 5 gezeigt, aber kein Hindernis, weil das Gehäuse 3 zusammen mit dem Verbindungselement 6 in der Montageposition kompakter sind.

In der Montagestellung erstreckt sich das Überlaufrohr 6 vorzugsweise über die Oberkante 8 des Gehäuses 3 hinaus. Typischerweise liegt der Aktuatorabschnitt 29 immer ausserhalb des Gehäuses 3, also sowohl in der Montagestellung als auch in der Gebrauchsstellung.

Das Verbindungselement 6 umfasst einen Aufnahmeabschnitt 12 zur Aufnahme des Gehäuses 3. Der Aufnahmeabschnitt 12 ist im Querschnitt quer zur Längsachse L gesehen kreiszylindrisch ausgebildet und wird durch eine um die Längsachse L umlaufende Wandung 23 begrenzt. Das Gehäuse 3 ist mit dem Bereich, welcher in den Aufnahmeabschnitt 12 einragt, ebenfalls kreiszylindrisch ausgebildet. Allgemein formuliert heisst dies, dass das Gehäuse 3 mit dem Abschnitt, welcher in den Aufnahmeabschnitt 12 einragt, komplementär zum Aufnahmeabschnitt 12 ausgebildet ist.

Dem Aufnahmeabschnitt 12 des Verbindungselementes 6 schliesst sich ein rohrförmiger Lagerungsabschnitt 10 mit einer durchgehenden Öffnung 32 an. Der rohrförmige Lagerungsabschnitt 10 weist auf seiner Aussenseite 11 einen Dichtring 33 auf. Der Dichtring 33 arbeitet dabei mit der Abflussöffnung 27 im Spülkasten 2 zusammen und dichtet dabei den Spalt zwischen dem Lagerungsabschnitt 10 und der Abflussöffnung 27. Der Lagerungsabschnitt 10 umfasst weiter den besagten Ventilsitz 7, welcher den Lagerungsabschnitt 10 stirnseitig entsprechend abschliesst. Der Lagerungsabschnitt 10 steht über Stege 21 mit dem Aufnahmeabschnitt 12 in Verbindung. In der vorliegenden Ausführung sind 4 Stege 21 angeordnet. Zwischen zwei benachbarten Stegen 21 ist jeweils ein Durchbruch 22 vorhanden. Über den Durchbruch 22 kann Wasser in den rohrförmigen Lagerungsabschnitt 10 eintreten und somit der durchgehenden Öffnung 32 sowie der Abflussöffnung 27 zugeführt werden.

Das Verbindungselement 6 weist mindestens eine, in der vorliegenden Ausführungsform zwei, Führungsbahnen 13 auf.

Das Gehäuse 3 weist mindestens eine mit der Führungsbahn 13 zusammenarbeitende Erhebung 14 auf. In der vorliegenden Ausführungsform sind zwei Erhebungen 14 angeordnet. Jeweils eine Erhebung 14 ragt dabei in die Führungsbahn 13 ein oder durch die Führungsbahn 13 hindurch. Über die Zusammenarbeit zwischen der Führungsbahn 13 und der Erhebung 14 kann eine Führung für die Bewegung von der Montageposition in die Gebrauchsposition bzw. von der Gebrauchsposition in die Montageposition bereitgestellt werden. Die Führungsbahn 13 ist in der vorliegenden Ausführungsform eine durch die Wandung 23 des Aufnahmeabschnittes 12 hindurchgehende Ausnehmung oder Öffnung. Es handelt sich dabei um eine Art Schlitz. Alternativ kann die Führungsbahn 13 sich auch in die Wandung 23 hineinerstrecken und nicht vollständig die Wandung 23 durchbrechen.

Die in den Figuren gezeigte Führungsbahn 13 umfasst einen ersten Endbereich 15, in welchem die Erhebung 14 in der Gebrauchsposition zu liegen kommt, und einen zweiten Endbereich 16, in welchem die Erhebung 14 in der Montageposition zu liegen kommt.

Vorzugsweise ist in jedem der Endbereiche 15, 16 jeweils ein Rastmittel 17, insbesondere in der Gestalt eine Rastnase, angeordnet. Das Rastmittel 17 arbeitet dabei mit der Erhebung 14 zusammen. Dabei stellt das Rastmittel 17 einen Anschlag gegen die Bewegung aus der jeweiligen Position bereit. Das Rastmittel 17 ist dabei so ausgebildet, dass der Widerstand von Hand gut überwindbar ist.

Die Führungsbahn 13 als solche kann verschiedenartig ausgebildet sein. Erfindungsgemäß umfasst die Führungsbahn jedoch einen quer zur Längsachse L verlaufenden ersten Abschnitt 18 und einen in Richtung der Längsachse L verlaufenden zweiten Abschnitt 19. Die beiden Abschnitte sind miteinander verbunden. Das heisst, der zweite Abschnitt 19 schliesst sich dem ersten Abschnitt 18 an. Im ersten Abschnitt 18 ist zudem der erste Endbereich 15 angeordnet und im zweiten Abschnitt 19 ist der zweite Endbereich 16 angeordnet. Bei einer Bewegung von der Gebrauchsposition, wie sie in der Figur 2 gezeigt ist, in die Montageposition, wie sie in der Figur 3 gezeigt ist, wird in einem ersten Schritt das Verbindungselement 6 um die Längsachse L verschwenkt, bis die Erhebung 14 in den Übergang zwischen dem ersten Abschnitt 18 und dem zweiten Abschnitt 19 gelangt. Sobald die Zwischenposition erreicht wird, kann das Verbindungselement 6 entlang der Längsachse L bewegt werden, sodass die Erhebung über den zweiten Abschnitt 19 zum zweiten Ende 16 bewegt wird.

Es handelt sich also um eine kombinierte Bewegung des Verbindungselementes 2 um die Längsachse L und entlang der Längsachse.

In einer alternativen Ausführungsform, die nicht beansprucht wird, kann die Führungsbahn auch schraubenlinienförmig sein. Hierbei muss der Benützer dann nur eine Drehbewegung ausführen.

Von der Figur 1 kann zudem erkannt werden, dass das Verbindungselement 6 im Bereich des Aufnahmeabschnittes, hier im Bereich des ersten Abschnittes 18, eine Ausnehmung 30 aufweist. Die Ausnehmung 30 erstreckt sich dabei von der Stirnseite 31 des Verbindungselementes 6 bis hin zum ersten Abschnitt 18 der Führungsbahn 13. Diese Ausnehmung dient als Führungselement für die Erhebung 14 bei der Verbindung zwischen dem Gehäuse 3 und dem Verbindungselement 6.

Weiter umfasst das Ablaufventil 1 zwischen dem Gehäuse 2 und dem Überlaufrohr in den Figuren nicht gezeigte Steuerelemente. Die Steuerelemente sind vorzugsweise im Gehäuse 3 angeordnet. Mit den Steuerelementen ist der Zustand des Überlaufrohrs steuerbar. Wird nun das Überlaufrohr 5 von der Verschlusslage in die Spüllage angehoben, so halten die Steuerelemente das Überlaufrohr 4 solange in der Spüllage bis das gewünschte Wasserniveau im Spülkasten erreicht wird und die vorbestimme Spülwassermenge aus dem Spülkasten über die Abflussöffnung 27 abgeflossen ist. Bei erreichen des Wasserstandes lassen die Steuerelemente dann eine Bewegung des Überlaufrohrs 4 in Richtung Ventilsitz, also in die Verschlusslage, zu.

**BEZUGSZEICHENLISTE**

| | | | |
|---|---|---|---|
| 1 | Ablaufventil | 31 | Stirnseite |
| 2 | Spülkasten | 32 | durchgehende Öffnung |
| 3 | Gehäuse | 33 | Dichtung |
| 4 | Überlaufrohr | L | Längsachse |
| 5 | Dichtelement | X | Gesamtlänge in Montageposition |
| 6 | Verbindungselement | Y | Gesamtlänge in |
| 7 | Ventilsitz | | Gebrauchsposition |
| 8 | Oberkante | | |
| 9 | Unterkante | | |
| 10 | Lagerungsabschnitt | | |
| 11 | Aussenseite | | |
| 12 | Aufnahmeabschnitt | | |
| 13 | Führungsbahn | | |
| 14 | Erhebung | | |
| 15 | erster Endbereich | | |
| 16 | zweiter Endbereich | | |
| 17 | Rastmittel | | |
| 18 | erster Abschnitt | | |
| 19 | zweiter Abschnitt | | |
| 20 | Rückwand | | |
| 21 | Stege | | |
| 22 | Durchbruch | | |
| 23 | Wandung | | |
| 24 | Revisionsöffnung | | |
| 25 | Vorwand | | |
| 26 | Revisionsöffnung | | |
| 27 | Ablussöffnung | | |
| 28 | Abschnitt | | |
| 29 | Aktuatorabschnitt | | |
| 30 | Ausnehmung | | |

## Patentansprüche

1. Ablaufventil (1) für einen Spülkasten (2), insbesondere einen Unterputzspülkasten, umfassend
ein Gehäuse (3),
ein im Gehäuse (3) entlang einer Längsachse (L) bewegbares Überlaufrohr (4) mit einem Dichtelement (5) und
ein mit dem Gehäuse (3) in Verbindung stehendes Verbindungselement (6) zur Verbindung des Gehäuses (3) mit dem Spülkasten (2), welches Verbindungselement (6) einen Ventilsitz (7), mit dem das Dichtelement zusammenarbeitet, umfasst,
wobei das Überlaufrohr (4) von einer Verschlusslage, in welcher das Dichtelement (5) am Ventilsitz (7) anliegt, in eine Spüllage, in welcher das Dichtelement (5) beabstandet zum Ventilsitz (7) liegt, bewegbar ist,
wobei das Verbindungselement (6) entlang der und/oder um die Längsachse (L) von einer Gebrauchsposition in eine Montageposition relativ zum Gehäuse (3) bewegbar ist, wobei in der Montageposition die Gesamtlänge (X) des Gehäuses (3) und des Verbindungselementes (6) von einer Oberkante (8) des Gehäuses (3) bis hin zu einer der Oberkante (8) gegenüberliegenden Unterkante (9) des Verbindungselementes (6) gegenüber der Gebrauchsposition verkleinert ist,
wobei das Verbindungselement (6) über mindestens eine Führungsbahn (13) verfügt und das Gehäuse (3) über mindestens eine mit der Führungsbahn (13) zusammenarbeitende Erhebung (14) verfügt, welche in die Führungsbahn (13) einragt oder durch die Führungsbahn (13) hindurch ragt,
**dadurch gekennzeichnet, dass**
die Führungsbahn (13) einen quer zur Längsachse (L) verlaufenden ersten Abschnitt (18) und einen in Richtung der Längsachse (L) verlaufenden zweiten Abschnitt (19), welcher sich dem ersten Abschnitt (18) anschliesst, aufweist.

2. Ablaufventil (1) nach Anspruch 1, **dadurch gekennzeichnet, dass** das Überlaufrohr (4) in der Montageposition weiter aus dem Gehäuse (3) hinausragt als in der Gebrauchsposition und dass das Überlaufrohr (4) bezüglich des aus dem Gehäuse (3) hinausragenden Abschnittes in Querrichtung zur Längsachse (L) gesehen eine wesentlich kleinere Ausdehnung als das Gehäuse (3) aufweist.

3. Ablaufventil nach einem der Ansprüche 2, **dadurch gekennzeichnet, dass** sich das Überlaufrohr (4) in der Montagestellung über die Oberkante (8) aus dem Gehäuse (3) hinaus erstreckt.

4. Ablaufventil (1) nach einem der vorhergehenden Ansprüche, **dadurch gekennzeichnet, dass** die Länge des Überlaufrohrs (4) konstant bleibt bzw. nicht verändert wird.

5. Ablaufventil (1) nach einem der vorhergehenden Ansprüche, **dadurch gekennzeichnet, dass** das Verbindungselement (6) einen Aufnahmeabschnitt (12) zur Aufnahme des Gehäuses (3) umfasst, wobei der Aufnahmeabschnitt (12) im Querschnitt quer zur Längsachse (L) kreiszylindrisch ausgebildet ist und wobei das Gehäuse (3) mit dem Bereich, welcher in den Aufnahmeabschnitt (12) einragt, ebenfalls kreiszylindrisch, ausgebildet ist.

6. Ablaufventil (1) nach Anspruch 5, **dadurch gekennzeichnet, dass** sich dem Aufnahmeabschnitt (12) ein rohrförmiger Lagerungsabschnitt (10) mit einer auf der Aussenseite (11) angeordneten Dichtung (33) anschliesst, wobei der Lagerungsabschnitt (10) weiter den besagten Ventilsitz (7) umfasst.

7. Ablaufventil nach Anspruch 5 oder 6, **dadurch gekennzeichnet, dass** der Lagerungsabschnitt (10) über Stege (21) mit dem Aufnahmeabschnitt (12) in Verbindung steht, wobei zwischen zwei benachbarten Stegen (21) jeweils ein Durchbruch (22) für den Wassereintritt in das Verbindungselement (6) liegt.

8. Ablaufventil nach einem der Ansprüche 5 bis 7, **dadurch gekennzeichnet, dass** das Gehäuse (3) in den Aufnahmeabschnitt (12) einragt und von der Gebrauchsposition in die Montageposition in den Aufnahmeabschnitt (12) hinein verschiebbar ist.

9. Ablaufventil (1) nach einem der vorhergehenden Ansprüche, **dadurch gekennzeichnet, dass** die Führungsbahn (13) eine durch eine Wandung (23) des Aufnahmeabschnittes (12) hindurchgehende oder in die Wandung (23) eindringende Öffnung ist.

10. Ablaufventil nach einem der vorhergehenden Ansprüche, **dadurch gekennzeichnet, dass** die Führungsbahn einen ersten Endbereich (15), in welchen die Erhebung (14) in der Gebrauchsposition zu liegen kommt, und einen zweiten Endbereich (16), in welchen die Erhebung in der Montageposition zu liegen kommt, umfasst, wobei in mindestens einem der Endbereiche (15, 16) oder in beiden der Endbereiche (15, 16) ein Rastmittel (17), insbesondere eine Rastnase, angeordnet ist, welche mit der Erhebung (14) zusammenarbeitet und einen Anschlag gegen die Bewegung aus der jeweiligen Position bereitstellt.

11. Ablaufventil nach einem der vorhergehenden Ansprüche, **dadurch gekennzeichnet, dass** im und/oder am Gehäuse (3) Steuerelemente angeordnet sind, welche mit dem Überlaufrohr (4) zusammenarbeiten.

12. Spülkasten (2) für eine Toilette oder ein Urinal mit einem Ablaufventil (1) nach einem der vorhergehenden Ansprüche.

13. Spülkasten (2) nach Anspruch 12, **dadurch gekennzeichnet, dass** der Spülkasten (2) eine Revisionsöffnung (24) und gegenüber der Revisionsöffnung (24) eine Rückwand (20) aufweist, wobei die Revisionsöffnung (24) einen Querschnitt aufweist und/oder die Rückwand (20) derart zur Revisionsöffnung (24) liegt, dass das Ablaufventil (1) nur in der Montageposition vollständig durch die Revisionsöffnung (24) führbar ist.

14. Verfahren zur Montage eines Ablaufventils nach einem der Ansprüche 1 bis 11 in einem Spülkasten (2), wobei in einem ersten Schritt das Verbindungselement (6) in die Montageposition bewegt wird, wobei in einem zweiten Schritt das Ablaufventil (1) mit dem Verbindungselement (6) in der Montageposition in den Spülkasten (2) eingesetzt wird und wobei in einem dritten Schritt das Verbindungselement (6) von der Montageposition in die Gebrauchsposition innerhalb des Spülkastens (2) bewegt wird.

## Claims

1. Drain valve (1) for a cistern (2), in particular for a built-in cistern, comprising
a housing (3),
an overflow pipe (4) with a sealing element (5) which is movable in the housing (3) along a longitudinal axis (L) and
a connection element (6) connected to the housing (3) for connecting the housing (3) to the cistern (2), which connection element (6) comprises a valve seat (7) with which the sealing element works,
wherein the overflow pipe (4) can be moved from a closing position in which the sealing element (5) rests against the valve seat (7) to a flushing position in which the sealing element (5) is spaced apart from the valve seat (7),
wherein the connection element (6) is movable along and/or about the longitudinal axis (L) from a usage position into an installation position relative to the housing (3), wherein in the installation position the total length (X) of the housing (3) and of the connection element (6) from an upper edge (8) of the housing (3) to a lower edge (9) of the connection element (6) lying opposite the upper edge (8) is smaller compared with the usage position,
wherein the connection element (6) has at least one guide track (13) and the housing (3) has at least one protuberance (14) working with the guide track (13) which projects into the guide track (13) or projects through the guide track (13), **characterized in that**
the guide track (13) has a first section (18) running transversely to the longitudinal axis (L) and a second section (19) running in the direction of the longitudinal axis (L) which is attached to the first section (18).

2. Drain valve (1) according to Claim 1, **characterized in that** the overflow pipe (4) projects further from the housing (3) in the installation position than in the usage position and that the overflow pipe (4) has a substantially smaller extent in relation to the section projecting from the housing (3) viewed in the transverse direction to the longitudinal axis (L) than the housing (3).

3. Drain valve according to one of the Claims 2, **characterized in that** the overflow pipe (4) extends from the housing (3) beyond the upper edge (8) in the installation position.

4. Drain valve (1) according to one of the preceding claims, **characterized in that** the length of the overflow pipe (4) remains constant or is unchanged.

5. Drain valve (1) according to one of the preceding claims, **characterized in that** the connection element (6) comprises a receiving section (12) for receiving the housing (3), wherein the receiving section (12) has a circular cylindrical design in cross section transversely to the longitudinal axis (L) and wherein the housing (3) with the region which projects into the receiving section (12) is likewise circular cylindrical in design.

6. Drain valve (1) according to Claim 5, **characterized in that** a tubular bearing section (10) with a seal (33) arranged on the outer side (11) is attached to the receiving section (12), wherein the bearing section (10) further comprises the aforementioned valve seat (7).

7. Drain valve according to Claim 5 or 6, **characterized in that** the bearing section (10) is connected to the receiving section (12) by webs (21), wherein there is an aperture (22) for water ingress into the connection element (6) between each of two adjacent webs (21).

8. Drain valve according to one of Claims 5 to 7, **characterized in that** the housing (3) projects into the receiving section (12) and can be displaced from the usage position into the installation position in the receiving section (12).

9. Drain valve (1) according to one of the preceding claims, **characterized in that** the guide track (13) is an opening passing through a wall (23) in the receiving section (12) or penetrating the wall (23).

10. Drain valve according to one of the preceding claims, **characterized in that** the guide track comprises a first end region (15) in which the protuberance (14) comes to rest in the usage position and a second end region (16) in which the protuberance comes to rest in the installation position, wherein in at least one of the end regions (15, 16) or in both of the end regions (15, 16) a locking means (17), in particular a locking lug, is arranged which works with the protuberance (14) and provides a stop to prevent movement from the respective position.

11. Drain valve according to one of the preceding claims, **characterized in that** control elements are arranged in and/or on the housing (3) which work together with the overflow pipe (4).

12. Cistern (2) for a toilet or urinal having a drain valve (1) according to one of the preceding claims.

13. Cistern (2) according to claim 12, **characterized in that** the cistern (2) has an inspection opening (24) and a rear wall (20) opposite the inspection opening (24),
wherein the inspection opening (24) has a cross section and/or the rear wall (20) lies in such a manner relative to the inspection opening (24) that the drain valve (1) can only be completely guided through the inspection opening (24) in the installation position.

14. Method for installing a drain valve according to one of Claims 1 to 11 in a cistern (2),
wherein in a first step the connection element (6) is moved into the installation position,
wherein in a second step the drain valve (1) is inserted into the cistern (2) with the connection element (6) in the installation position and
wherein in a third step the connection element (6) is moved from the installation position into the usage position within the cistern (2).

## Revendications

1. Vanne de vidange (1) destinée à un réservoir de chasse (2), en particulier un réservoir de chasse dissimulé, ladite vanne de vidange comprenant
un boîtier (3),
un tube de trop-plein (4) mobile dans le boîtier (3) le long d'un axe longitudinal (L) et pourvu d'un élément d'étanchéité (5) et
un élément de liaison (6) en liaison avec le boîtier (3) et destiné à relier le boîtier (3) au réservoir de chasse (2), lequel élément de liaison (6) comprend un siège de vanne (7) avec lequel l'élément d'étanchéité coopère,
le tube de trop-plein (4) pouvant être déplacé d'une position fermée, dans laquelle l'élément d'étanchéité (5) est en appui sur le siège de vanne (7), dans une position de chasse dans laquelle l'élément d'étanchéité (5) se trouve à distance du siège de vanne (7),
l'élément de liaison (6) étant mobile par rapport au boîtier (3) le long et/ou autour de l'axe longitudinal (L) d'une position d'utilisation à une position de montage, la longueur totale (X) du boîtier (3) et de l'élément de liaison (6) depuis un bord supérieur (8) du boîtier (3) jusqu'à un bord inférieur (9), opposé au bord supérieur (8), de l'élément de liaison (6) étant inférieure dans la position de montage à celle dans la position d'utilisation,
l'élément de liaison (6) disposant d'au moins une piste de guidage (13) et le boîtier (3) disposant d'au moins une élévation (14) qui coopère avec la piste de guidage (13) et qui fait saillie dans la piste de guidage (13) ou à travers la piste de guidage (13), **caractérisé en ce que**
le piste de guidage (13) comporte une première portion (18) qui s'étend transversalement à l'axe longitudinal (L) et une deuxième portion (19) qui s'étend dans la direction de l'axe longitudinal (L) et qui se raccorde à la première portion (18).

2. Vanne de vidange (1) selon la revendication 1, **caractérisée en ce que** le tube de trop-plein (4) fait davantage saillie du boîtier (3) dans la position de montage que dans la position d'utilisation et **en ce que**, en ce qui concerne la portion saillant du boîtier (3), le tube de trop-plein (4) présente une extension beaucoup plus petite que le boîtier (3) par référence à la direction transversale à l'axe longitudinal (L).

3. Vanne de vidange selon l'une des revendications 2, **caractérisée en ce que** le tube de trop-plein (4) s'étend, dans la position de montage, au-delà du bord supérieur (8) depuis le boîtier (3).

4. Vanne de vidange (1) selon l'une des revendications précédentes, **caractérisé en ce que** la longueur du tube de trop-plein (4) reste constante ou n'est pas modifiée.

5. Vanne de vidange (1) selon l'une des revendications précédentes, **caractérisé en ce que** l'élément de liaison (6) comprend une portion de réception (12) destinée à recevoir le boîtier (3), la portion de réception (12) étant de forme cylindrique circulaire en coupe transversale transversalement à l'axe longitudinal (L) et le boîtier (3) pourvu de la région qui fait saillie dans la portion de réception (12) étant également de forme cylindrique circulaire.

6. Vanne de vidange (1) selon la revendication 5, **caractérisée en ce que** la portion de réception (12) se raccorde à une portion de montage tubulaire (10) pourvue d'une garniture d'étanchéité (33) disposée sur le côté extérieur (11), la portion de montage (10) comprenant en outre ledit siège de vanne (7).

7. Vanne de vidange selon la revendication 5 ou 6, **caractérisée en ce que** la portion de montage (10) est en liaison avec la portion de réception (12) par le biais de nervures (21), un passage (22) destiné à l'entrée d'eau dans l'élément de liaison (6) étant ménagé entre deux nervures adjacentes (21).

8. Vanne de vidange selon l'une des revendications 5 à 7, **caractérisée en ce que** le boîtier (3) fait saillie dans la portion de réception (12) et peut coulisser de la position d'utilisation à la position de montage dans la portion de réception (12).

9. Vanne de vidange (1) selon l'une des revendications précédentes, **caractérisée en ce que** la piste de guidage (13) est une ouverture traversant une paroi (23) de la portion de réception (12) ou pénétrant dans la paroi (23).

10. Vanne de vidange selon l'une des revendications précédentes, **caractérisée en ce que** la piste de guidage comporte une première région d'extrémité (15), dans laquelle l'élévation (14) est située dans la position d'utilisation, et une deuxième région d'extrémité (16) dans laquelle l'élévation est située dans la position de montage, un moyen d'encliquetage (17), en particulier un taquet d'encliquetage étant disposé dans l'une au moins des régions d'extrémité (15, 16) ou dans les deux régions d'extrémité (15, 16), lequel coopère avec l'élévation (14) et constitue une butée s'opposant au mouvement depuis la position respective.

11. Vanne de vidange selon l'une des revendications précédentes, **caractérisée en ce que** des éléments de commande, qui coopèrent avec le tube de trop-plein (4), sont disposés dans et/ou sur le boîtier (3).

12. Réservoir de chasse (2) destiné à des toilettes ou un urinoir, ledit réservoir de chasse étant pourvu d'une vanne de vidange (1) selon l'une des revendications précédentes.

13. Réservoir de chasse (2) selon la revendication 12, **caractérisé en ce que** le réservoir de chasse (2) comporte une ouverture d'inspection (24) et, en face de l'ouverture d'inspection (24), une paroi arrière (20), l'ouverture d'inspection (24) ayant une section transversale et/ou la paroi arrière (20) étant située par rapport à l'ouverture d'inspection (24) de telle sorte que la vanne de vidange (1) ne peut être guidée complètement à travers l'ouverture d'inspection (24) que dans la position de montage.

14. Procédé de montage d'une vanne de vidange selon l'une des revendications 1 à 11 dans un réservoir de chasse (2), dans une première étape l'élément de liaison (6) étant déplacé dans la position de montage, dans une deuxième étape la vanne de vidange (1) étant insérée, avec l'élément de liaison (6) dans la position de montage, dans le réservoir de chasse (2) et dans une troisième étape l'élément de liaison (6) étant déplacé de la position de montage dans la position d'utilisation à l'intérieur du réservoir de chasse (2).
